# EUROPÄISCHE PATENTSCHRIFT

(11) **EP 1 884 642 B1**
(45) Veröffentlichungstag und Bekanntmachung des Hinweises auf die Patenterteilung: **22.06.2016**
(21) Anmeldenummer: 07012972.1
(22) Anmeldetag: 03.07.2007
(51) Int. Cl.: F02D 11/04, F02D 9/10

(54) **Einrichtung und Verfahren zur Betätigung einer Leistungssteuerungseinrichtung einer Brennkraftmaschine**
Device and method for operating a power control system of an internal combustion engine
Dispositif et procédé destinés à l'actionnement d'un dispositif de commande de puissance d'un moteur à combustion interne

(30) Priorität: 04.08.2006 DE 102006036426
(43) Veröffentlichungstag der Anmeldung: 06.02.2008
(73) Patentinhaber: Bayerische Motoren Werke Aktiengesellschaft, 80809 München (DE)
(72) Erfinder: Röhrig, Berndt, 82178 Puchheim (DE)

(56) Entgegenhaltungen:
- FR-A1- 2 648 185
- FR-A1- 2 648 186
- US-A- 5 983 858

## Beschreibung

Die vorliegende Erfindung betrifft eine Einrichtung zur Betätigung einer Leistungssteuerungseinrichtung einer Brennkraftmaschine gemäß dem Oberbegriff des Patentanspruches 1 sowie ein Verfahren gemäß den Merkmalen des Patentanspruches 7.

Zum technischen Hintergrund der vorliegenden Erfindung zählt die US 5,983,858 A1.

Die DE 10335700 A1 beschreibt eine Einrichtung zur Betätigung einer Drosselklappe einer Brenn kraftmaschine, insbesondere bei einem Motorrad. Mit einem Gasdrehgriff zur fahrerseitigen Eingabe eines Leistungswunsches ist eine Seilscheibe verbunden, eine weitere Seilscheibe ist mit einer Drossel klappenwelle verbunden, so dass abhängig vom fahrerseitig eingegebenen Leistungswunsch die Drosselklappe mittels eines Seilzugs verschwenkbar ist. Außerdem ist eine bespielsweise elektromotorische

Stelleinrichtung vorhanden, die einen Eingriff auf die Stellung der Drosselklappe in Schließrichtung ermöglicht. Eine Bevorzugung eines fahrerseitig eingegebenen reduzierten Leistungswunsches, vor einem mittels der Stelleinrichtung vorgegebenen höheren Leistungswunsches ist jedoch nicht vorgesehen.

Aufgabe der Erfindung ist es daher, bei einer eingangs genannten Einrichtung zur Betätigung einer Leistungssteuerungseinrichtung einer Brennkraftmaschine die Sicherheit zu erhöhen und insbesondere eine unbeabsichtigt hohe Motorleistungsabgabe aufgrund einer vom Fahrer nicht gewollten Ansteuerung des Leistungssteuerorgans zu verhindern.

Die Lösung dieser Aufgabe erfolgt mit einer Einrichtung mit den Merkmalen des Anspruchs 1. Vorteilhafte Ausgestaltungen und Weiterbildungen der Erfindung sowie ein Verfahren zur Betätigung einer Leistungssteuerungseinrichtung sind Gegenstand der Unteransprüche.

Der Erfindung liegt die Idee zugrunde, dass die Stelleinrichtung mit der Leistungssteuerungseinrichtung mittels einer dritten Feder verbunden ist. Dadurch ist die Stelleinrichtung mit der Leistungssteuerungseinrichtung nicht starr, sondern elastisch verbunden, so dass insbesondere bei Überschreitung einer vorgegebenen Kraft eine Verstellung der Leistungssteuerungseinrichtung ohne eine Verstellung der Stelleinrichtung ermöglicht ist.

Gemäß einer besonders bevorzugten Ausgestaltung der Erfindung ist in Öffnungsstellung der Leistungssteuerungseinrichtung die Federkraft der dritten Feder größer als die der zweiten Feder. Dadurch wird erreicht, dass bei einer regulären Betätigung der Leistungssteuerungseinrichtung mittels der Stelleinrichtung die Leistungssteuerungseinrichtung zumindest annähernd ohne Verstellung der dritten Feder geöffnet wird.

Um bei einer Zusammenschaltung von erster und zweiter Feder eine Betätigung der Leistungssteuerungseinrichtung unbeachtlich der Stellung der Stelleinrichtung und gegebenenfalls unter Verstellung der dritten Feder zu ermöglichen, sind vorzugsweise in Öffnungsstellung der Leistungssteuerungseinrichtung die addierten Federkräfte der ersten und zweiten Feder größer, als die Federkraft der dritten Feder.

Gemäß einer besonders bevorzugten Ausgestaltung der Erfindung ist bei einem Abweichen des mittels der Eingabeeinrichtung fahrerseitig eingegebenen reduzierten Leistungswunsches von der mittels der Stelleinrichtung eingestellten Stellung der Leistungssteuerungseinrichtung um mindestens einen vorgegebenen Betrag oder bei einer fahrerseitigen Eingabe eines reduzierten Leistungswunsches mittels der Eingabeeinrichtung mit einem einen vorgegebenen Gradienten übersteigenden Gradienten eine mechanische Verbindung zwischen Eingabeeinrichtung und Leistungssteuerungseinrichtung vorhanden, die in Schließrichtung der Leistungssteuerungseinrichtung wirkt. Dadurch wird der mittels der Eingabeeinrichtung mechanisch fahrerseitig eingegebene reduzierte Leistungswunsch der Stellung der Stelleinrichtung bevorzugt und so die Sicherheit erhöht. Zweckmäßigerweise sind hierzu bei einer mechanischen Verbindung zwischen Eingabeeinrichtung und Leistungssteuerungseinrichtung die addierten Federkräfte der ersten und zweiten Feder gegen die dritte Feder wirksam.

Von Vorteil ist es, wenn die Leistungssteuerungseinrichtung mit einer ein erstes Rotationselement aufweisenden Welle verbunden ist und das erste Rotationselement eine mit einer der Eingabeeinrichtung zugeordneten Kontur korrespondierende Gegenkontur aufweist. Vorzugsweise ist das erstes Rotationselement mit einem Ausschnitt versehen, der einen Winkelbereich von 60°-110°, insbesondere von ca. 80°-90°, überdeckt und mit einem stiftförmiger Fortsatz eines der Eingabeeinrichtung zugeordneten zweiten Rotationselements korrespondiert. Mit dieser Ausführung ist in einem Normalbetrieb eine Betätigung der Leistungssteuerungseinrichtung mittels der Stelleinrichtung möglich, während unter den oben genannten Voraussetzungen eine vorrangige Betätigung mittels der Eingabeeinrichtung erfolgen kann.

Der Erfindung liegt ferner die Idee zugrunde, dass bei einem Verfahren zur Betätigung einer erfindungsgemäßen Einrichtung, die eine erste Sensoreinrichtung zur Erfassung der Stellung der Eingabeeinrichtung und Generierung eines entsprechenden Ausgangssignals, eine zweite Sensoreinrichtung zur Erfassung der Stellung der Leistungssteuerungseinrichtung und Generierung eines entsprechenden Ausgangssignals sowie eine Steuerungseinrichtung zur Steuerung der Stelleinrichtung unter Berücksichtung der Ausgangssignale der Sensoreinrichtungen umfasst, die Stelleinrichtung deaktiviert wird, falls der mittels der Eingabeeinrichtung fahrerseitig eingegebene Leistungswunsch von der mittels der Stelleinrichtung eingestellten Position der Leistungssteuerungseinrichtung um mindestens einen vorgegebenen Betrag in Schließrichtung abweicht. Eine bevorzugte Berücksichtigung des fahrerseitig mittels der Eingabeeinrichtung eingegebenen Leistungswunsches wird so unterstützt, indem die Stelleinrichtung nicht gegen die Kraft der ersten und zweiten Feder wirkt.

Gemäß einer besonders bevorzugten Weiterbildung des erfindungsgemäßen Verfahrens erfolgt eine Betätigung der Leistungssteuerungseinrichtung mittels der Eingabeeinrichtung fahrerseitig eingegebenen Leistungswunsch abweichend mit einem begrenzten Gradienten, falls der mittels der Eingabeeinrichtung fahrerseitig eingegebene Leistungswunsch von der mittels der Stelleinrichtung eingestellten Position der Leistungssteuerungseinrichtung um mindestens einen vorgegebenen Betrag in Öffnungsrichtung abweicht. Auf diese Weise wird die Sicherheit weiter erhöht, indem ein zu schnelles Öffnen der Leistungssteuerungseinrichtung verhindert wird.

Nachfolgend ist ein besonders zu bevorzugendes Ausführungsbeispiel der Erfindung unter Bezugnahme auf Figuren näher erläutert, dabei zeigen schematisch und beispielhaft
- Figur 1: eine Einrichtung zur Betätigung einer Leistungssteuerungseinrichtung einer Brennkraftmaschine mit einer zwischen Stelleinrichtung und Leistungssteuerungseinrichtung angeordneten dritten Feder,
- Figur 2: eine Detailansicht einer in Schließrichtung der Leistungssteuerungseinrichtung wirksamen mechanischen Verbindung zwischen Eingabeeinrichtung und Leistungssteuerungseinrichtung.

Figur 1 zeigt eine Einrichtung 100 zur Betätigung einer Leistungssteuerungseinrichtung 134 einer Brennkraftmaschine mit einer zwischen Stelleinrichtung 122 und Leistungssteuerungseinrichtung 134 angeordneten dritten Feder 136.

Im vorliegenden Ausführungsbeispiel dient die Einrichtung 100 zur Betätigung einer Brennkraftmaschine eines Kraftrads und die Leistungsteuerungseinrichtung 134 ist eine Drosselklappe, jedoch kann in einem Ausführungsbeispiel auch eine Brennkraftmaschine eines Kraftfahrzeugs betätigt werden und/oder die Leistungssteuerungseinrichtung 134 ein Kraftstoffzumessventil oder eine Einrichtung zur Hubhöhenveränderung eines Einlassventils einer Brennkraftmaschine sein.

Zur Steigerung der Brennkraftmaschinenleistung ist die Drosselklappe in Öffnungsrichtung und zur Reduzierung der Leistung in Schließrichtung verschwenkbar. Hierzu ist die Drosselklappe drehfest mit einer Drosselklappenwelle 130 verbunden, die entweder mittels einer hier als Elektromotor ausgebildeten Stelleinrichtung 122 oder manuell mittels einer hier als Gasdrehgriff ausgebildeten Eingabeeinrichtung 102 verdrehbar ist.

In einem normalen Fahrbetrieb gibt der Fahrer mittels der Eingabeeinrichtung 102 einen Leistungswunsch ein, indem er den Gasdrehgriff entsprechend verdreht. Mit dem Gasdrehgriff ist drehfest eine erste Seilscheibe 104 verbunden, die über einen Seilzug 106 eine zweite Seilscheibe 108 betätigt. Die zweite Seilscheibe 108 ist mit einer Welle 110 drehfest verbunden, so dass bei einer Betätigung des Gasdrehgriffs die Welle 110 verdreht wird. Die Verdrehung oder die Drehstellung der Welle 110 ist mittels eines Sensors 112 detektierbar, der mit einer Leitung 114 signalleitend mit einer Steuereinrichtung 118 verbunden ist. Mittels eines weiteren Sensors 128 ist die Verdrehung oder die Drehstellung der Drosselklappenwelle 130 detektierbar, der mit einer Leitung 126 signalleitend mit der Steuereinrichtung 118 verbunden ist. Basierend auf den Signalen der Sensoren 112, 128 und gegebenenfalls weiterer Signale und/oder gespeicherter Informationen gibt die Steuereinrichtung 118 über eine Leitung 120 ein dem Leistungswunsch des Fahrers entsprechendes Steuersignal an die Stelleinrichtung 122 aus. Die Stelleinrichtung 122 wirkt auf eine Welle 138, die unter Zwischenschaltung einer Feder 136 mit der Drosselklappenwelle 130 in Drehantriebsverbindung steht. Sowohl die Welle 110 als auch die Drosselklappenwelle 130 sind mittels sich gehäuseseitig abstützenden Federn 116, 132 in Drosselklappenschließrichtung beaufschlagt.

Eine Detailansicht einer in Schließrichtung der Leistungssteuerungseinrichtung 134 wirksamen mechanischen Verbindung 139 zwischen Eingabeeinrichtung 102 und Leistungssteuerungseinrichtung 134 ist in Figur 2 dargestellt. Zusätzlich oder alternativ ist damit neben einer Betätigung mittels der Stelleinrichtung 122 eine manuelle Betätigung der Leistungssteuerungseinrichtung 134 mittels der Eingabeeinrichtung 102 möglich.

Die Vorliegende Anordnung stellt eine Sicherheitseinrichtung dar, welche bei einem Abweichen des mittels der Eingabeeinrichtung 102 (Gasdrehgriff) fahrerseitig eingegebenen reduzierten Leistungswunsches von der mittels der Stelleinrichtung 122 (Elektromotor) eingestellten Stellung der Leistungssteuerungseinrichtung 134 (Drosselklappe) um mindestens einen vorgegebenen Betrag oder bei einer fahrerseitigen Eingabe eines reduzierten Leistungswunsches mittels der Eingabeeinrichtung 102 mit einem einen vorgegebenen Gradienten übersteigenden Gradienten eine bevorzugte Berücksichtigung des mittels der Eingabeeinrichtung 102 (Gasdrehgriff) fahrerseitig eingegebenen reduzierten Leistungswunsches gewährleistet.

Die zweite Seilscheibe 108, 242 ist in axialer Richtung benachbart der Welle 130 angeordnet, wobei die Achsen zumindest annähernd fluchten. Die zweite Seilscheibe 108, 242 weist einen stiftförmigen Fortsatz 246 auf, der in einen Ausschnitt 248 des der Welle 130 zugeordneten Teils 244 der mechanischen Verbindung 139 eingreift. Indem bei einem normalen Fahrbetrieb der stiftförmige Fortsatz 246 ohne Anlage an einer der den Ausschnitt 248 begrenzenden Seiten positioniert ist, kann eine Betätigung der Leistungssteuerungseinrichtung 134 mittels der Stelleinrichtung 122 erfolgen.

Bei einem Abweichen des mittels der Eingabeeinrichtung 102 (Gasdrehgriff) fahrerseitig eingegebenen reduzierten Leistungswunsches von der mittels der Stelleinrichtung 122 (Elektromotor) eingestellten Stellung der Leistungssteuerungseinrichtung 134 (Drosselklappe) um mindestens einen vorgegebenen Betrag oder bei einer fahrerseitigen Eingabe eines reduzierten Leistungswunsches mittels der Eingabeeinrichtung 102 mit einem einen vorgegebenen Gradienten übersteigenden Gradienten kommt der stiftförmige Fortsatz 246 an einer der den Ausschnitt 248 begrenzenden Seiten zur Anlage, so dass die Wellen 110, 130 formschlüssig miteinander verbunden sind und sich die in Schließrichtung der Leistungssteuerungseinrichtung 134 wirkenden Kräfte der Federn 116, 132 addieren, wobei die addierten Federkräfte der Federn 116, 132 größer sind, als die Federkraft der Feder 136.

Aufgrund der resultierenden Federkraft in Schließrichtung der Leistungssteuerungseinrichtung 134 wird trotz eines stelleinrichtungsseitig vorgegebenen höheren Leistungswunsches der mittels der Eingabeeinrichtung 102 gewählte reduzierte Leistungswunsches bevorzugt und die Leistungssteuerungseinrichtung 134 ins Schließrichtung betätigt. Mittels der Sensoren 112, 128 ist diese Situation detektierbar, so dass eine Abschaltung der Stelleinrichtung 122 durch die Steuereinrichtung 118 erfolgen kann.

## Patentansprüche

1. Einrichtung (100) zur Betätigung einer Leistungssteuerungseinrichtung (134) einer Brennkraftmaschine umfassend
- eine fahrerbetätigbare Eingabeeinrichtung (102) zur fahrerseitigen Eingabe eines Leistungswunsches, die mittels einer dieser zugeordneten ersten Feder (116) in Rückstellrichtung kraftbeaufschlagbar ist,
- eine Leistungssteuerungseinrichtung (134), die mittels einer dieser zugeordneten zweiten Feder (132) in Rückstellrichtung kraftbeaufschlagbar ist und
- eine Stelleinrichtung (122) zur Verstellung der Leistungssteuerungseinrichtung (134), wobei die Stelleinrichtung (122) mit der Leistungssteuerungseinrichtung (134) mittels einer dritten Feder (136) verbunden ist,
**dadurch gekennzeichnet, dass**
in Öffnungsstellung der Leistungssteuerungseinrichtung (134) die Federkraft der dritten Feder (136) größer als die der zweiten Feder (132) ist.

2. Einrichtung nach Anspruch 10, **dadurch gekennzeichnet, dass** in Öffnungsstellung der Leistungssteuerungseinrichtung (134) die addierten Federkräfte der ersten und zweiten Feder (116, 132) größer sind, als die Federkraft der dritten Feder (136).

3. Einrichtung nach einem der Ansprüche 1 oder 2, **gekennzeichnet durch** eine
- bei einem Abweichen des mittels der Eingabeeinrichtung (102) fahrerseitig eingegebenen reduzierten Leistungswunsches von der mittels der Stelleinrichtung (122) eingestellten Stellung der Leistungssteuerungseinrichtung (134) um mindestens einen vorgegebenen Betrag oder
- bei einer fahrerseitigen Eingabe eines reduzierten Leistungswunsches mittels der Eingabeeinrichtung (102) mit einem einen vorgegebenen Gradienten übersteigenden Gradienten
in Schließrichtung der Leistungssteuerungseinrichtung (134) wirksame mechanische Verbindung (139) zwischen Eingabeeinrichtung (102) und Leistungssteuerungseinrichtung (134).

4. Einrichtung nach einem der Ansprüche 1-3, **dadurch gekennzeichnet, dass** bei einer mechanischen Verbindung zwischen Eingabeeinrichtung (102) und Leistungssteuerungseinrichtung (134) die addierten Federkräfte der ersten und zweiten Feder (116, 132) gegen die dritte Feder (136) wirksam sind.

5. Einrichtung nach einem der Ansprüche 1-4, wobei die Leistungssteuerungseinrichtung (134) mit einer ein erstes Rotationselement (244) aufweisenden Welle (130) verbunden ist, **dadurch gekennzeichnet, dass** das erste Rotationselement (244) eine mit einer der Eingabeeinrichtung (102) zugeordneten Kontur (246) korrespondierende Gegenkontur (248) aufweist.

6. Einrichtung nach einem der Ansprüche 1-5, **dadurch gekennzeichnet, dass** das erstes Rotationselement (244) einen Ausschnitt (242) aufweist, der einen Winkelbereich von 60°-110°, insbesondere von ca. 80°-90°, überdeckt und mit einem stiftförmiger Fortsatz (246) eines der Eingabeeinrichtung (102) zugeordneten zweiten Rotationselements (108) korrespondiert.

7. Verfahren zur Betätigung einer Einrichtung (100) nach einem der vorhergehenden Ansprüche, umfassend
- eine erste Sensoreinrichtung (112) zur Erfassung der Stellung der Eingabeeinrichtung (102) und Generierung eines entsprechenden Ausgangssignals,
- eine zweite Sensoreinrichtung (128) zur Erfassung der Stellung der Leistungssteuerungseinrichtung (134) und Generierung eines entsprechenden Ausgangssignals sowie
- eine Steuerungseinrichtung (118) zur Steuerung der Stelleinrichtung (122) unter Berücksichtung der Ausgangssignale der Sensoreinrichtungen (112, 128)
**dadurch gekennzeichnet, dass** die Stelleinrichtung (122) deaktiviert wird, falls der mittels der Eingabeeinrichtung (102) fahrerseitig eingegebene Leistungswunsch von der mittels der Stelleinrichtung (122) eingestellten Position der Leistungssteuerungseinrichtung (134) um mindestens einen vorgegebenen Betrag in Schließrichtung abweicht.

8. Verfahren nach Anspruch 7, **dadurch gekennzeichnet, dass** eine Betätigung der Leistungssteuerungseinrichtung (134) mittels der Eingabeeinrichtung (102) fahrerseitig eingegebenen Leistungswunsch abweichend mit einem begrenzten Gradienten erfolgt, falls der mittels der Eingabeeinrichtung (102) fahrerseitig eingegebene Leistungswunsch von der mittels der Stelleinrichtung (122) eingestellten Position der Leistungssteuerungseinrichtung (134) um mindestens einen vorgegebenen Betrag in Öffnungsrichtung abweicht.

## Claims

1. A system (100) for operating a power control device (134) of an internal combustion engine, comprising
- a driver-actuatable input device (102) for input by the driver of a power requirement, which input device can be force-actuated into the reset position by means of a first spring (116) which is associated with said input device,
- a power control device (134) which can be force-actuated into the reset position by means of a second spring (132) which is associated with said power control device,
- an adjusting device (122) for adjusting the power control device (134), the adjusting device (122) being connected to the power control device (134) by means of a third spring (136),
**characterised in that**
in the open position of the power control device (134), the spring force of the third spring (136) is greater than that of the second spring (132).

2. A system according to claim 1, **characterised in that** in the open position of the power control device (134), the totalled spring forces of the first and second springs (116, 132) are greater than the spring force of the third spring (136).

3. A system according to either claim 1 or claim 2, **characterised by** a mechanical connection (139) between input device (102) and power control device (134), which mechanical connection is effective in the closed direction of the power control device (134)
- when the reduced power requirement, input by the driver by means of the input device (102) differs from the position of the power control device (134), adjusted by the adjusting device (122), by at least a predetermined amount, or
- when the driver inputs a reduced power requirement by means of the input device (102), with a gradient which exceeds a predetermined gradient.

4. A system according to any one of claims 1 to 3, **characterised in that** when there is a mechanical connection between input device (102) and power control device (134), the totalled spring forces of the first and second springs (116, 132) are effective against the third spring (136).

5. A system according to any one of claims 1 to 4, wherein the power control device (134) is connected to a shaft (130) which has a first rotational element (244), **characterised in that** the first rotational element (244) has an opposite contour (248) which corresponds to a contour (246) associated with the input device (102).

6. A system according to any one of claims 1 to 5, **characterised in that** the first rotational element (244) has a cutout (242) which covers an angular range of 60° to 110°, especially of approximately 80° to 90° and corresponds to a pin-shaped extension (246) of a second rotational element (108) associated with the input device (102).

7. A method for actuating a system (100) according to any one of the preceding claims, comprising
- a first sensor device (112) for detecting the position of the input device (102) and for generating a corresponding output signal,
- a second sensor device (128) for detecting the position of the power control device (134) and for generating a corresponding output signal, and also
- a control device (118) for controlling the adjusting device (122) while considering the output signals from the sensor devices (112, 128),
**characterised in that** the adjusting device (122) is deactivated if the power requirement, input by the driver by means of the input device (102), differs in the closed direction by at least a predetermined amount from the position of the power control device (134), adjusted by the adjusting device (122).

8. Method according to claim 7, **characterised in that** the power control device (134) is actuated with a restricted gradient differing power requirement input by the driver by means of the input device (102), if the power requirement, input by the driver by means of the input device (102), differs in the open direction by at least a predetermined amount from the position of the power control device (134), adjusted by the adjusting device (122).

## Revendications

1. Dispositif (100) destiné à permettre d'actionner un dispositif de commande de puissance (134) d'un moteur à combustion interne comprenant :
- un dispositif d'entrée (102) pouvant être actionné par le conducteur pour permettre d'entrer, côté conducteur, un souhait de puissance et qui peut être rappelé mécaniquement dans la direction de rappel au moyen d'un premier ressort (116) associé à celui-ci,
- un dispositif de commande de puissance (134) qui peut être rappelé mécaniquement dans la direction de rappel au moyen d'un second ressort (132) associé à celui-ci, et
- un dispositif de réglage (122) permettant de régler le dispositif de commande de puissance (134), ce dispositif de réglage (122) étant relié au dispositif de commande de puissance (134) au moyen d'un troisième ressort (136),
**caractérisé en ce que**
lorsque le dispositif de commande de puissance (134) est dans la position d'ouverture, l'élasticité du troisième ressort (136) est supérieure à celle du second ressort (132).

2. Dispositif conforme à la revendication 1,
**caractérisé en ce que**
lorsque le dispositif de commande de puissance est dans la position d'ouverture (134) les élasticités additionnées du premier et du second ressorts (116, 132) sont supérieures à l'élasticité du troisième ressort (136).

3. Dispositif conforme à l'une des revendications 1 et 2,
**caractérisé par**
une liaison mécanique (139) agissant dans la direction de fermeture du dispositif de commande (134), entre le dispositif d'entrée (102) et le dispositif de commande de puissance (134),
en présence d'un écart entre un souhait de puissance réduite entré côté conducteur au moyen du dispositif d'entrée (102) et la position du dispositif de commande de puissance (134) réglé au moyen du dispositif de réglage (122), d'au moins une valeur prédéfinie, ou
en présence d'une entrée côté conducteur d'un souhait de puissance réduite au moyen du dispositif d'entrée (102) avec un gradient dépassant un gradient prédéfini.

4. Dispositif conforme à l'une des revendications 1 à 3,
**caractérisé en ce que**
en présence d'une liaison mécanique entre le dispositif d'entrée (102) et le dispositif de commande de puissance (134) les élasticités additionnées du premier et du second ressorts (116, 132) sont actives à l'encontre du troisième ressort (136).

5. Dispositif conforme à l'une des revendications 1 à 4,
dans lequel le dispositif de commande de puissance (134) est relié à un arbre (130) comprenant un premier élément rotatif (244),
**caractérisé en ce que**
le premier élément rotatif (244) comporte un contour antagoniste (248) correspondant à un contour (246) associé au dispositif d'entrée (102).

6. Dispositif conforme à l'une des revendications 1 à 5,
**caractérisé en ce que**
le premier élément rotatif (244) comporte un secteur (242) qui couvre une plage angulaire de 60°-110°, en particulier d'environ 80°-90°, et correspond à un prolongement en forme de tige (246) d'un second élément rotatif (108) associé au dispositif d'entrée (102).

7. Procédé permettant d'actionner un dispositif (100) conforme à l'une des revendications précédentes,
comprenant :
- un premier dispositif de capteur (112) destiné à permettre de détecter la position du dispositif d'entrée (102) et à générer un signal de sortie correspondant,
- un second dispositif de capteur (128) destiné à permettre de détecter la position du dispositif de commande de puissance (134) et à générer un signal de sortie correspondant, ainsi qu'
- un dispositif de commande (118) destiné à permettre de commander le dispositif de réglage (122) en tenant compte des signaux de sortie des dispositifs de capteur (112, 128),
**caractérisé en ce que**
le dispositif de réglage (122) est désactivé si le souhait de puissance entré côté conducteur au moyen du dispositif d'entrée (102) s'écarte de la position du dispositif de commande de puissance (134) réglée au moyen du dispositif de réglage (122) d'au moins une valeur prédéfinie dans la direction de fermeture.

8. Procédé conforme à la revendication 7,
**caractérisé en ce qu'**
un actionnement du dispositif de commande de puissance (134) est effectué avec un gradient limité, en s'écartant du souhait de puissance entré côté conducteur, au moyen du dispositif d'entrée (102) lorsque le souhait de puissance entré côté conducteur au moyen du dispositif d'entrée (102) s'écarte de la position du dispositif de commande de puissance réglée au moyen du dispositif de réglage (134) d'au moins une valeur prédéfinie dans la direction d'ouverture.
